# FASCICULE DE BREVET EUROPEEN

(11) **EP 0 892 153 B1**
(45) Date de publication et mention de la délivrance du brevet: **06.05.2004**
(21) Numéro de dépôt: 98401801.0
(22) Date de dépôt: 17.07.1998
(51) Int. Cl.: F01D 11/24, F01D 25/08

(54) **Dispositif d'échauffement ou de refroidissement d'un carter circulaire**
Heiz- b.z.w. Kühleinrichtung für ein Gehäuse mit kreisförmigem Querschnitt
Heating or cooling device for carter with a circular section

(30) Priorité: 18.07.1997 FR 9709136
(43) Date de publication de la demande: 20.01.1999
(73) Titulaire: Snecma Moteurs, 75015 Paris (FR)
(72) Inventeur: Friedel, Jérôme, 77115 Blandy les Tours (FR); Marey, Daniel, Jean, 91450 Soisy/Seine (FR)

(56) Documents cités:
- EP-A- 0 541 325
- EP-A- 0 559 420
- US-A- 3 408 044

## Description

L'invention a trait à un dispositif d'échauffement ou de refroidissement d'un carter circulaire.

Le refroidissement, ou selon le cas l'échauffement des carters de turbomachine constitue un moyen usuel de réglage de leur diamètre par des dilatations ou des contractions thermiques. Il est ainsi possible de régler avec précision le jeu existant entre le carter et le rotor qu'il entoure, notamment devant les extrémités des aubes mobiles de rotor, afin de réduire les fuites de gaz qui s'écoulent à travers des jeux et font baisser le rendement de la machine. Un autre intérêt de cette disposition, qui n'existe cependant qu'avec l'emploi de gaz frais, est d'éviter de porter le carter et les équipements qu'il soutient ou qui lui sont adjacents à une température excessive. Quoi qu'il en soit, le gaz est prélevé sous pression d'une autre partie de la machine et est soufflé sur la face extérieure du carter à un débit qui peut être constant ou piloté en fonction du régime du moteur. Dans certaines conceptions, le gaz est soufflé directement sur la face extérieure du carter ; dans d'autres, dont le brevet français 2 688 539 de la même déposante donne une illustration, le carter est raidi par des nervures extérieures circulaires et le gaz est soufflé principalement sur ces nervures, quoiqu'une partie puisse aussi être soufflée directement sur le carter. Le soufflage sur les nervures est avantageux en ce qu'il implique une surface d'échange thermique plus importante et donc des déformations thermiques plus rapides du carter.

On connaît également par EP-A-0 541 325 un dispositif de pilotage de jeu entre rotor et carter de turbine. Un carter pourvu de nervures est entouré de rampes de soufflage de gaz alimentées par des conduits à partir de prélèvements dans le compresseur. une circulation inversée est établie dans des rampes axialement espacées et voisines.

Comme un but essentiel de ces dispositifs de soufflage de gaz est de régler avec finesse les jeux existants entre le carter et des aubes tournantes, la déformation du carter doit être commandée très précisément. Or on constate que les irrégularités de soufflage sur la surface du carter et les nervures produisent des variations de déformation qui vont à l'encontre de ce but. C'est pourquoi l'objectif de l'invention est de concevoir un système de soufflage de gaz qui produise un échauffement ou, selon le cas, un refroidissement bien uniforme de la surface externe d'un carter pourvu de nervures de raidissage.

On recourt à des chambres de soufflage segmentées comportant des extrémités opposées situées en succession devant les nervures, s'allongeant parallèlement aux nervures et pourvues d'orifices donnant sur les nervures et qui sont alimentées par un réseau de distribution de gaz ; de plus, les nervures sont encadrées par deux chambres différentes et le réseau de distribution est raccordé aux chambres voisines par les extrémités opposées le long de ces chambres, de manière à produire des écoulements en sens alternés dans les chambres, et les nervures reçoivent en tout point du gaz relativement proche du réseau de distribution sur une de leurs faces, et du gaz relativement éloigné sur leur face opposée. Le premier de ces flux de gaz a vu sa température varier moins fortement que le second à cause de son trajet plus bref dans la chambre par laquelle il est passé. Mais comme la longueur moyenne de trajet des deux flux de gaz est identique quel que soit le point considéré des nervures, l'échauffement ou le refroidissement résultant est uniforme sur toute la longueur de la nervure, conformément à ce que l'on souhaitait.

Un élément essentiel et caractéristique de l'invention est que le réseau de distribution de gaz est composé de conduits ayant une longueur totale identique, ou du moins sensiblement identique, d'une origine commune à chacune des chambres, grâce à des ramifications placées à des endroits bien choisis. Toutes les portions du débit gazeux sont donc soumises à des variations égales de température avant d'arriver aux chambres, ce qui complète l'effet égalisateur produit par les circulations en sens opposés dans des chambres voisines.

L'invention va maintenant être décrite plus en détail à l'aide des figures suivantes, annexées à titre illustratif et non limitatif :
- la figure 1 est une coupe transversale et locale du carter et du dispositif de soufflage,
- et la figure 2 est une vue d'ensemble du dispositif de soufflage.

Le carter illustré à la figure 1 porte la référence 1. Il est muni de segments d'anneau 2 qui lui sont reliés par des entretoises 3 et s'étendent à peu de distance d'aubes mobiles 4 de rotor, avec un jeu 5 jusqu'à l'extrémité libre de ces dernières. C'est la largeur de ce jeu 5 qu'il faut régler et réduire. Le carter 1 est par ailleurs muni de nervures 6 sur sa face externe, qui s'étendent devant les entretoises 3. La partie du dispositif de soufflage de gaz qui est visible sur cette figure comprend trois chambres 7, 8 et 9 (appelées aussi « rampes » dans cette technique) dont la première et la dernière s'étendent à côté d'une des nervures respectives 6, devant leur face externe 10, et la deuxième chambre 8 est une chambre intermédiaire aux deux autres et qui s'étend entre les deux nervures 6, devant leur face interne 11. Toutes les chambres 7, 8 et 9 sont percées d'orifices 12 donnant sur les nervures 6 devant lesquelles elles s'étendent. Le gaz présent dans les chambres 7, 8 et 9 les quitte par ces orifices et est soufflé sur les nervures 6 et les portions adjacentes du carter 1. Il s'écoule ensuite à côté de la succession de chambres 7, 8 et 9 ou entre elles, vers l'extérieur.

Le dispositif d'échauffement est représenté en entier à la figure 2, le carter 1 étant omis. Les chambres 7, 8 et 9 de distribution s'étendent chacune sur un quart de circonférence et sont prolongées par d'autres trios de chambres 107, 108, 109, 207, 208, 209 et 307, 308 et 309 identiques, qui forment donc un triple anneau autour du carter 1 et des nervures 6. De plus, ce mode de réalisation comprend un dispositif identique de soufflage pour une autre portion du carter 1 comprenant également deux nervures, situées à côté de celles qu'on vient de décrire, ce qui explique qu'on trouve encore quatre trios de chambres 7', 8', 9', 107', 108', 109', 207', 208', 209', 307', 308' et 309' identiques aux précédentes et disposées de la même façon.

Le réseau de distribution comprend d'abord une canalisation 15 commune et qui se ramifie plusieurs fois pour desservir toutes les chambres. Elle se ramifie tout d'abord en deux canalisations de deuxième rang 16 et 17 qui s'étendent chacune sur un quart de cercle du carter 1 et finissent à mi-longueur de certaines des chambres (7, 8, 9, 7', 8', 9' et 207, 208, 209, 207', 208' et 209') ; elles se ramifient ici chacune en deux canalisations de troisième rang 18 qui s'étendent sur un huitième de tour du carter 1 devant les chambres qu'on vient de mentionner jusqu'à une de leurs extrémités ; elles débouchent dans des distributeurs 19 et 20 qui s'étendent devant des extrémités des chambres et permettent de faire passer le gaz soufflé dans les chambres. L'un des distributeurs 19 est composé de quatre conduits 21 disposés en X, concourant à l'extrémité de la canalisation de troisième rang 18 et se branchant sur la surface externe des chambres intermédiaires 8, 108, 8' et 108' pour l'un, 208, 208', 308 et 308' pour l'autre (invisible sur la figure 2 mais semblable au premier) ; les distributeurs 20 (eux aussi semblables) sont un peu plus compliqués et comprennent tout d'abord des conduits de ramification 22 s'étendant de l'extrémité de la canalisation de troisième rang 18 dans des sens axiaux opposés et qui finissent en des conduits de distribution 23 disposés en X comme les conduits 21 et qui se branchent sur les parois extérieures des chambres extrêmes 7, 307, 9 et 309 ; 7', 307', 9' et 309' ; 107, 207, 109 et 209 ; et 107', 109', 207' et 209'.

Le gaz de soufflage circule dans les chambres extrêmes, 7 et 9 par exemple, de chacun des trios dans un sens opposé au sens d'écoulement dans la chambre intermédiaire 8. Si par exemple le gaz soufflé est du gaz frais exerçant une action de refroidissement d'une structure très chaude, il est soumis à un échauffement notable au cours de son trajet au contact des parois des conduits et des chambres, et notamment dans ces dernières qui sont très proches du carter 1. La portion de gaz soufflée par les orifices 12 proches des conduits de distribution 21 ou 23 est donc plus fraîche et plus efficace que celle qui sort par l'extrémité opposée des chambres 7, 8 et 9. La circulation à contre-courant permet de souffler sur chacun des points des nervures 6 du gaz d'autant plus frais sur la face externe 10 que celui qui est soufflé au même endroit de la face interne 11 est plus chaud. Le refroidissement est donc uniforme le long des nervures 6 pour peu que les débits des deux flux de soufflage soient les mêmes en tout point. Il faut donc concevoir le réseau de distribution pour respecter cette condition. Une solution consiste à diviser le réseau en conduits de sections égales à chaque ramification et dont les directions forment un même angle avec celle du conduit qui se ramifie. L'écoulement est alors symétrique et se répartit également dans les conduits ramifiés. Dans la réalisation représentée, on constate que les ramifications sont en forme de T, le trajet des gaz étant à angle droit d'un conduit au suivant et les conduits ramifiés étant alignés et opposés. De plus, les chambres intermédiaires 8, qui desservent deux nervures 6, ont une section transversale deux fois plus large que les chambres extrêmes 7 et 9 et le débit y est proportionnel, c'est-à-dire deux fois plus important. Cette dernière condition est réalisée simplement parce que le réseau de distribution est ramifié une fois de moins vers les chambres intermédiaires 8 que vers les chambres extrêmes 7 et 9, les conduits de ramification 22 étant omis. Enfin, les gaz arrivent aux chambres 7, 8, 9, etc. après avoir accompli des trajets de longueur presque semblable dans les conduits du réseau de distribution d'une origine commune, la canalisation 15 par exemple, aux chambres 7, 8, 9, etc., ce qui égalise encore leurs échauffements : le réseau est construit, comme on l'a vu, avec des ramifications conçues pour que tous les conduits aboutissant à une ramification commune, ou une ramification de même rang, aient la même longueur ; seuls les distributeurs 19 et 20 sont un peu différents, mais comme ils sont tous courts, ils ne perturbent guère cette égalité de longueur. Les concepts à la racine de l'invention pourront facilement être appliqués à d'autres nombres et d'autres dispositions de nervures et à des chambres d'extension angulaire différente d'un quart de tour.

## Revendications

1. Dispositif d'échauffement ou de refroidissement d'un carter circulaire (1) à nervures circulaires externes (6) comprenant des chambres (7, 8, 9) segmentées comportant des extrémités opposées, situées en succession devant les nervures, s'allongeant parallèlement aux nervures et pourvues d'orifices (12) donnant sur les nervures, et un réseau de distribution de gaz dans les chambres, les nervures (6) étant encadrées par deux chambres différentes (7 et 8, 8 et 9) et le réseau de distribution étant raccordé à des chambres voisines par les extrémités opposées le long des chambres, de manière à assurer un sens d'écoulement opposé de part et d'autre de chaque nervure, dans lequel le réseau de distribution de gaz se divise vers les chambres à partir d'une origine unique (15) et est composé de conduits ayant des sections transversales conçues pour acheminer vers chacune des chambres un débit de gaz proportionnel à une section transversale invariable de chacune des chambres et dans lequel le réseau de distribution de gaz est composé de conduits (16, 17, 18, 19, 20) ayant une longueur totale identique de l' origine commune (15) à chacune des chambres.

2. Dispositif d'échauffement ou de refroidissement d'un carter selon la revendication 1, dans lequel le réseau de distribution de gaz se divise vers les chambres selon des ramifications à angle droit, en forme de T.

3. Dispositif d'échauffement ou de refroidissement d'un carter selon la revendication 1, dans lequel les chambres se composent de chambres (8) situées entre deux des nervures (6) et pourvues d'orifices donnant sur lesdites deux nervures et de deux chambres extrêmes (7, 9) situées à côté d'une seule des nervures (6) et ayant une section transversale de moitié inférieure à celle des chambres situées entre deux des nervures.

## Patentansprüche

1. Heiz- bzw. Kühleinrichtung für ein Gehäuse (1) mit kreisförmigem Querschnitt, das kreisförmige Außenrippen (6) aufweist und segmentierte Kammern (7, 8, 9) mit einander gegenüberliegenden Enden umfasst, die aufeinander folgend vor den Rippen liegen, sich dabei längs parallel zu den Rippen erstrecken und mit auf die Rippen gerichteten Öffnungen (12) versehen sind, sowie ein Gasverteilernetz für die Kammern umfasst, wobei die Rippen (6) von zwei unterschiedlichen Kammern (7 und 8, 8 und 9) umrahmt werden und das Verteilernetz mit angrenzenden Kammern durch die einander gegenüberliegenden Enden längs dieser Kammern verbunden ist, so dass auf den beiden Seiten jeder Rippe jeweils eine entgegengesetzte Strömungsrichtung gewährleistet ist, wobei sich das Gasverteilernetz zu den Kammern hin von einer einzigen Ausgangsstelle (15) aus unterteilt und aus Leitungen besteht, deren Querschnitte so bemessen sind, dass zu jeder Kammer hin eine Gasmenge geführt wird, die proportional zu einem nicht variablen Querschnitt jeder der Kammern ist, und wobei das Gasverteilernetz aus Leitungen (16, 17, 18, 19, 20) mit gleicher Gesamtlänge von der gemeinsamen Ausgangsstelle (15) bis zu jeder der Kammern besteht.

2. Heiz- bzw. Kühleinrichtung für ein Gehäuse nach Anspruch 1, bei der sich das Gasverteilernetz zu den Kammern hin in rechtwinkeligen Abzweigungen T-förmig verzweigt.

3. Heiz- bzw. Kühleinrichtung für ein Gehäuse nach Anspruch 1, bei der sich die Kammern aus Kammern (8), die sich zwischen zwei Rippen (6) befinden und mit Bohrungen versehen sind, die auf diese beiden Rippen gerichtet sind, und aus zwei Endkammem (7, 9), die sich neben einer einzigen Rippe (6) befinden und einen nur halb so großen Querschnitt haben wie die Kammern zwischen zwei Rippen, zusammensetzen.

## Claims

1. Device for heating or cooling a circular casing (1) with external circular ribs (6) comprising chambers (7, 8, 9) which are segmented, having opposed ends, situated in succession in front of the ribs, stretching parallel to the ribs and provided with orifices (12) opening onto the ribs, and a network for distributing gas into the chambers, the ribs (6) being flanked by two different chambers (7 and 8, 8 and 9) and the distribution network being connected to adjacent chambers by the opposed ends along the chambers, so as to ensure an opposite direction of flow on each side of each rib, in which the gas distribution network divides towards the chambers from a single origin (15) and is made up of ducts having cross sections designed to lead towards each of the chambers a gas flow rate proportional to an unvarying cross section of each of the chambers, and in which the gas distribution network is made up of ducts (16, 17, 18, 19, 20) having a total length which is identical from the common origin (15) to each of the chambers.

2. Device for heating or cooling a casing according to Claim 1, in which the gas distribution network divides towards the chambers in branches at right angles in the shape of a T.

3. Device for heating or cooling a casing according to Claim 1, in which the chambers are made up of chambers (8) situated between two of the ribs (6) and provided with orifices opening onto the said two ribs and of two end chambers (7, 9) situated beside just one of the ribs (6) and having a cross section smaller by half than that of the chambers situated between two of the ribs.
